# FASCICULE DE BREVET EUROPEEN

(11) **EP 0 776 454 B1**
(45) Date de publication et mention de la délivrance du brevet: **20.05.1998**
(21) Numéro de dépôt: 96922944.2
(22) Date de dépôt: 18.06.1996
(51) Int. Cl.: F28D 1/03, B21C 37/15, F28F 1/02

(54) **TUBE PLAT POUR ECHANGEUR DE CHALEUR**
FLACHROHR FÜR EINEN WÄRMETAUSCHER
FLAT TUBE FOR A HEAT EXCHANGER

(30) Priorité: 22.06.1995 FR 9507513
(43) Date de publication de la demande: 04.06.1997
(73) Titulaire: VALEO THERMIQUE MOTEUR, 78321 La Verrière (FR)
(72) Inventeur: LETRANGE, Frédéric, F-92000 Nanterre (FR)
(74) Mandataire: Bezault, Jean
(86) Numéro de dépôt international: FR9600939
(87) Numéro de publication internationale: WO9701071

(56) Documents cités:
- EP-A- 0 302 232
- DE-C- 805 785
- FR-A- 1 573 193
- US-A- 4 805 693

## Description

L'invention concerne un tube plat pour un échangeur de chaleur, notamment d'une installation de chauffage et/ou de climatisation de véhicule automobile ou pour une installation de refroidissement de véhicule automobile.

Elle concerne plus particulièrement un tube plat du type comprenant deux côtés plats opposés reliés entre eux par deux côtés arrondis et par deux cloisons internes longitudinales pour définir des canaux de circulation dans le tube.

De tels tubes plats, encore appelés "tubes multicanaux", sont disposés en parallèle pour former un faisceau, lequel comprend aussi des intercalaires ondulés, formant ailettes, disposés entre les tubes.

Ces tubes sont destinés à être parcourus par un fluide caloporteur qui peut être de l'eau ou un fluide frigorigène.

En particulier, ces tubes multicanaux peuvent être utilisés pour former un condenseur d'une installation de climatisation et être alors traversés par un fluide frigorigène. Ce dernier peut se trouver à une pression élevée.

Les cloisons internes des tubes servent en pareil cas à rigidifier le tube et à empêcher sa déformation sous l'effet de la pression élevée du fluide frigorigène.

Pour certaines applications, les cloisons permettent de définir des canaux de circulation pouvant être traversés par des fluides différents, éventuellement à contre-courant.

On connaît déjà par le Brevet Européen No 0 302 232, un tube plat de ce type, lequel est obtenu à partir d'une bande métallique soumise à plusieurs opérations de roulage successives pour former les deux côtés plats, les deux côtés arrondis et deux bords repliés en U, lesquels sont brasés entre eux et à un des grands côtés, pour former ainsi deux canaux de circulation.

L'un des problèmes principaux rencontrés dans la fabrication de ce tube connu est la réalisation des bords repliés en U. En effet, l'exécution de ces bords repliés est délicate et risque de conduire à des amorces de rupture.

En outre, ce tube connu a pour inconvénient qu'il ne permet de réaliser que des tubes plats ayant une seule cloison interne et délimitant ainsi uniquement deux canaux de circulation.

L'invention a notamment pour but de surmonter les inconvénients précités.

Elle propose en conséquence un tube plat du type défini en introduction, lequel est formé par assemblage et brasage de deux pièces complémentaires qui comprennent :
- une première pièce, ou pièce principale, formée à partir d'une bande métallique pliée et constituant un premier côté plat, les deux côtés arrondis et deux segments latéraux raccordés respectivement aux deux côtés arrondis pour constituer en partie le second côté plat, les deux segments latéraux aboutissant respectivement à deux bords libres distants l'un de l'autre et repliés en direction du premier côté plat; et
- une seconde pièce, ou pièce secondaire, formée à partir d'une bande métallique pliée et constituant un segment central propre à former en partie le second côté plat, le segment central aboutissant à deux bords libres repliés d'un même côté dudit segment, en sorte que les bords libres du segment central peuvent s'appliquer contre les bords libres des segments latéraux pour maintenir la pièce secondaire en sandwich dans la pièce principale, et que le segment principal et les segments latéraux forment ensemble le second côté plat du tube.

Le tube est ainsi obtenu par assemblage et brasage de deux pièces complémentaires qui s'imbriquent étroitement l'une dans l'autre, la pièce principale prenant en sandwich la pièce secondaire.

Ces deux pièces peuvent être obtenues facilement par déformation mécanique, obtenue en pratique par des opérations de roulage successives, à partir d'une bande métallique.

Lorsque les deux pièces sont assemblées et brasées, elles constituent un seul et même tube qui comprend deux cloisons internes et donc trois canaux de circulation, qui s'étendent parallèlement entre eux.

Dans une forme de réalisation préférée de l'invention, chacun des bords libres de la pièce principale est replié à angle droit par rapport au segment latéral correspondant et s'arrête à distance du premier côté plat en ménageant un intervalle de valeur donnée.

Avantageusement, chacun des bords libres de la pièce secondaire est replié à angle droit par rapport au segment central et se termine par un rebord qui est sensiblement parallèle au segment central et qui est propre à s'introduire dans un intervalle correspondant de la pièce principale, ce qui permet une imbrication étroite des deux pièces entre elles.

De préférence, la valeur de l'intervalle est sensiblement égale à l'épaisseur de la bande métallique dont est formée la pièce secondaire, ce qui permet un assemblage étroit.

Avantageusement, la bande métallique de la pièce principale est munie d'un placage de brasure sur l'une de ses faces, ou face extérieure, ce qui permet, d'une part, de former un joint de soudure avec la pièce secondaire et, d'autre part, de former un cordon de soudure avec les ailettes de l'échangeur.

Selon une autre caractéristique de l'invention, la bande métallique de la pièce secondaire est munie d'un placage de brasure sur ses deux faces, ce qui permet, d'une part, d'obtenir un cordon de soudure avec la pièce principale et, d'autre part, d'assurer un cordon de soudure avec les ailettes de l'échangeur de chaleur.

Dans la description qui suit, faite seulement à titre d'exemple, on se réfère au dessin annexé, sur lequel :
- la figure 1 est une vue en coupe transversale d'un tube plat selon l'invention; et
- la figure 2 est une vue partielle de côté d'un échangeur de chaleur comprenant des tubes plats selon l'invention intercalés avec des ailettes.

Le tube plat représenté en coupe transversale sur la figure 1 est formé par l'assemblage et brasage de deux pièces complémentaires, à savoir une pièce principale 12 et une pièce secondaire 14.

La pièce principale 12 est formée à partir d'une bande métallique, par exemple en aluminium ou alliage d'aluminium, pliée par plusieurs opérations de roulage successives. La pièce 12 comprend un premier côté plat 16 encadré par deux côtés arrondis 18, de forme semi-circulaire, qui se raccordent respectivement à deux segments latéraux 20 de configuration plane.

Les deux segments latéraux 20 sont parallèles au côté plat 16 et ont chacun une largeur qui correspond sensiblement au tiers de la largeur du côté plat 16. Chaque segment latéral 20 aboutit à un bord libre 22 replié à angle droit en direction de l'intérieur du côté plat 16. Les deux bords libres 22 sont parallèles entre eux et écartés d'une distance d qui est sensiblement égale au tiers de la largeur du côté plat 16. Chacun des bords libres 22 s'arrête à distance du côté plat 16 en ménageant un intervalle i de valeur donnée qui est sensiblement égal à l'épaisseur de la bande métallique dont est formée la pièce secondaire 14. Cette épaisseur est en pratique la même que celle de la bande métallique dont est formée la pièce principale 12.

La pièce secondaire 14 est formée à partir d'une bande métallique pliée, par exemple en aluminium ou alliage d'aluminium, obtenue par plusieurs opérations de roulage successives. La pièce 14 comprend un segment central 24 de configuration plane dont la largeur est sensiblement égale à la distance d précitée.

Ce segment central 24 aboutit à deux bords libres 26 repliés à angle droit, de telle sorte qu'ils s'étendent parallèlement entre eux. Chacun des bords libres 26 se poursuit par un rebord 28 qui est perpendiculaire au bord 26 et donc parallèle au segment 24. Les deux rebords 28 sont coplanaires et s'étendent dans des directions opposées.

Il en résulte que la pièce secondaire 14 peut être imbriquée en sandwich dans la pièce principale 12 dans la position représentée à la figure 1.

Dans cette position, chacun des bords 26 de la pièce 14 vient en appui contre un bord correspondant 22 de la pièce 12, tandis que chacun des rebords 28 vient s'encastrer dans un intervalle i de la pièce 12. L'emboîtement des deux pièces peut se faire dans une direction longitudinale, ou bien par légère déformation de l'une au moins des deux pièces.

Après assemblage, chaque bord 22 forme avec le bord 26 et le rebord 16 correspondant une cloison interne, si bien que le tube est divisé en trois canaux 30 qui s'étendent parallèlement entre eux.

Lorsque les deux pièces sont assemblées, le segment central 14 et les deux segments latéraux 20 sont coplanaires et forment ainsi un second côté plat 32 du tube plat, qui s'étend parallèlement au premier côté plat 16.

La bande métallique dont est formée la pièce principale 12 est munie d'un placage de brasure sur sa face extérieure FE pour permettre la formation d'un joint de soudure avec la pièce secondaire 14. Ceci permet également d'obtenir un cordon de soudure pour la liaison du tube avec des ailettes 34, comme montré à la figure 2.

Par ailleurs, la bande métallique dont est formée la pièce secondaire 14 est munie d'un placage de brasure sur sa face extérieure FE et sur sa face intérieure FI. Ceci permet d'obtenir un cordon de soudure des deux rebords 28 avec l'intérieur du côté plat 16.

Cela permet également d'obtenir un cordon de soudure entre les bords 22 et 26 et également un cordon de soudure avec les ailettes 34 d'un échangeur de chaleur, comme montré à la figure 2.

L'invention n'est pas limitée à la forme de réalisation décrite précédemment et s'étend à d'autres variantes.

On notera notamment que la présence des rebords 28 est facultative. Toutefois, cette présence est préférable pour faciliter un maintien provisoire des deux pièces pour l'opération de brasage.

Le tube plat selon l'invention est destiné à la réalisation d'échangeurs de chaleur, notamment pour installations de chauffage et/ou de climatisation de véhicules automobiles.

## Revendications

1. Tube plat pour échangeur de chaleur, du type comprenant deux côtés plats opposés reliés entre eux par deux côtés arrondis et par deux cloisons internes longitudinales pour définir des canaux de circulation,
caractérisé en ce que le tube est formé par assemblage et brasage de deux pièces complémentaires qui comprennent :
- une pièce principale (12) formée à partir d'une bande métallique pliée et constituant un premier côté plat (16), les deux côtés arrondis (18) et deux segments latéraux (20) raccordés respectivement aux deux côtés arrondis (18) pour constituer en partie le second côté plat (32), les deux segments latéraux (20) aboutissant respectivement à deux bords libres (22) distants l'un de l'autre et repliés en direction du premier côté plat (16); et
- une pièce secondaire (14) formée à partir d'une bande métallique et constituant un segment central (24) propre à former en partie le second côté plat (32), le segment central aboutissant à deux bords libres (26) repliés d'un même côté dudit segment central, en sorte que les deux bords libres (26) du segment central peuvent s'appliquer contre les bords libres (22) des segments latéraux (32) pour maintenir la pièce secondaire (14) en sandwich dans la pièce principale (12), et que le segment central (24) et les deux segments latéraux (32) forment ensemble le second côté plat (32) du tube.

2. Tube plat selon la revendication 1, caractérisé en ce que chacun des bords libres (22) de la pièce principale (12) est replié à angle droit par rapport au segment latéral correspondant (20) et s'arrête à distance du premier côté plat (16) en ménageant un intervalle (i) de valeur donnée.

3. Tube plat selon la revendication 2, caractérisé en ce que chacun des bords libres (26) de la pièce secondaire (14) est replié à angle droit par rapport au segment central (24) et se termine par un rebord (28) qui est sensiblement parallèle au segment central (24) et qui est propre à s'introduire dans un intervalle (i) de la pièce principale (12).

4. Tube plat selon l'une des revendications 2 et 3, caractérisé en ce que la valeur de l'intervalle (i) est sensiblement égale à l'épaisseur de la bande métallique dont est formée la pièce secondaire (14).

5. Tube plat selon l'une des revendications 1 à 4, caractérisé en ce que la pièce principale (12) et la pièce secondaire (14) sont obtenues par des opérations de roulage successives.

6. Tube plat selon l'une des revendications 1 à 5, caractérisé en ce que la bande métallique dont est formée la pièce principale (12) est munie d'un placage de brasure sur l'une de ses faces (FE) qui s'étend vers l'extérieur.

7. Tube plat selon l'une des revendications 1 à 6, caractérisé en ce que la bande métallique dont est formée la pièce secondaire (14) est munie d'un placage de brasure sur ses deux faces (FE, FI).

## Patentansprüche

1. Flachrohr für einen Wärmetauscher, das zwei gegenüberliegende flache Seiten umfaßt, die miteinander durch zwei abgerundete Seiten und durch zwei innere Längstrennwände verbunden sind, um Umlaufkanäle im Rohr zu bilden,
**dadurch gekennzeichnet**, daß das Rohr durch die Zusammenfügung und Verlötung von zwei formschlüssigen Teilen gebildet wird, umfassend:
- einen Hauptteil (12), der aus einem gebogenen Metallband ausgeführt ist und eine erste flache Seite (16), die zwei abgerundeten Seiten (18) und zwei Seitenabschnitte (20) bildet, die sich jeweils an eine der beiden abgerundeten Seiten (18) anschließen, um teilweise die zweite flache Seite (32) zu bilden, wobei die beiden Seitenabschnitte (20) jeweils zu einer von zwei freien Kanten (22) führen, die zueinander beabstandet und in Richtung der ersten flachen Seite (16) umgebogen sind; und
- einen Sekundärteil (14), der aus einem Metallband ausgeführt ist und einen Mittelabschnitt (24) bildet, der teilweise die zweite flache Seite (32) bilden kann, wobei der Mittelabschnitt zu zwei freien Kanten (26) führt, die auf einer gleichen Seite des besagten Mittelabschnitts umgebogen sind, so daß die freien Kanten (26) des Mittelabschnitts an die freien Kanten (22) der Seitenabschnitte (32) angedrückt werden können, um den Sekundärteil (14) sandwichartig im Hauptteil (12) zu halten, und daß der Hauptabschnitt (24) und die beiden Seitenabschnitte (32) zusammen die zweite flache Seite (32) des Rohrs bilden.

2. Flachrohr nach Anspruch 1 , **dadurch gekennzeichnet,** daß jede der freien Kanten (22) des Hauptteils (12) rechtwinklig im Verhältnis zu dem entsprechenden Seitenabschnitt (20) umgebogen ist und in einem Abstand von der ersten flachen Seite (16) endet, wobei ein Zwischenraum (i) mit einem gegebenen Wert vorgesehen ist.

3. Flachrohr nach Anspruch 2 , **dadurch gekennzeichnet**, daß jede der freien Kanten (26) des Sekundärteils (14) rechtwinklig im Verhältnis zum Mittelabschnitt (24) umgebogen ist und in einem Randstück (28) endet, das in etwa parallel zum Mittelabschnitt (24) verläuft und das in einen Zwischenraum (i) des Hauptteils (12) eingesetzt werden kann.

4. Flachrohr nach einem der Ansprüche 2 und 3 , **dadurch gekennzeichnet,** daß der Wert des Zwischenraums (i) in etwa gleich der Dicke des Metallbands ist, aus dem der Sekundärteil (14) besteht.

5. Flachrohr nach einem der Ansprüche 1 bis 4 , **dadurch gekennzeichnet,** daß der Hauptteil (12) und der Sekundärteil (14) durch aufeinanderfolgende Rollbiegevorgänge hergestellt werden.

6. Flachrohr nach einem der Ansprüche 1 bis 5 , **dadurch gekennzeichnet,** daß das Metallband, aus dem der Hauptteil (12) besteht, mit einer Lötplattierung auf einer ihrer Flächen (FE) versehen ist, die sich nach außen erstreckt.

7. Flachrohr nach einem der Ansprüche 1 bis 6 , **dadurch gekennzeichnet**, daß das Metallband, aus dem der Sekundärteil (14) besteht, mit einer Lötplattierung auf seinen beiden Flächen (FE, FI) versehen ist.

## Claims

1. A flat tube for a heat exchanger, of the type comprising two opposed flat sides joined together by two rounded sides and by two longitudinal internal partitions to define flow ducts, characterised in that the tube is formed by assembling and brazing two complementary pieces which comprise:
- a main piece (12) formed from a bent metal strip and constituting a first flat side (16), the two rounded sides (18) and two lateral segments (20), which are connected to the two respective rounded sides (18) to constitute part of the second flat side (32), the two lateral segments (20) terminating in two respective free edges (22) which are distant from each other and bent toward the first flat side (16); and
- a secondary piece (14) formed from a metal strip and constituting a central segment (24) adapted to constitute part of the second flat side (32), with the central segment terminating in two free edges (26) bent on the same side of the said central segment, so that the two free edges (26) of the central segment can bear against the free edges (22) of the lateral segments (32) to hold the secondary piece (14) sandwiched in the main piece (12), and so that the central segment (24) and the two lateral segments (32) together constitute the second flat side (32) of the tube.

2. A flat tube according to Claim 1, characterised in that each of the free edges (22) of the main piece (12) is bent at right angles with respect to the corresponding lateral segment (20), and terminates at a distance from the first flat side (16) to define a gap (i) of given size.

3. A flat tube according to Claim 2, characterised in that each of the free edges (26) of the secondary piece (14) is bent at right angles with respect to the central segment (24) and terminates in a lip (28), which is substantially parallel to the central segment (24) and which is adapted to be inserted into a gap (i) in the main piece (12).

4. A flat tube according to Claim 2 or Claim 3, characterised in that the size of the gap (i) is substantially equal to the thickness of the metal strip from which the secondary piece (14) is formed.

5. A flat tube according to one of Claims 1 to 4, characterised in that the main piece (12) and the secondary piece (14) are obtained by successive rolling operations.

6. A flat tube according to one of Claims 1 to 5, characterised in that the metal strip from which the main piece (12) is formed is coated with a layer of braze metal on one of its faces (FE) which extends outwards.

7. A flat tube according to one of Claims 1 to 6, characterised in that the metal strip from which the secondary piece (14) is formed is coated with a layer of braze metal on both of its faces (FE, FI).
